# EUROPÄISCHE PATENTSCHRIFT

(11) **EP 3 492 819 B1**
(45) Veröffentlichungstag und Bekanntmachung des Hinweises auf die Patenterteilung: **28.12.2022**
(21) Anmeldenummer: 18207792.5
(22) Anmeldetag: 22.11.2018
(51) Int. Cl.: F24C 15/10, F24C 15/20, F24C 11/00

(54) **KOCHFELDSYSTEM**
HOB SYSTEM
SYSTÈME DE PLAQUE DE CUISSON

(30) Priorität: 29.11.2017 DE 102017221459
(43) Veröffentlichungstag der Anmeldung: 05.06.2019
(73) Patentinhaber: Bruckbauer, Wilhelm, 83115 Neubeuern (DE)
(72) Erfinder: Schmöller, Anton, 6330 Kufstein (AT)
(74) Vertreter: Rau, Schneck & Hübner Patentanwälte Rechtsanwälte PartGmbB

(56) Entgegenhaltungen:
- DE-A1-102005 005 527
- DE-A1-102005 030 038
- DE-A1-102016 205 911
- DE-C1- 19 752 295
- US-A- 5 190 026
- US-A1- 2016 295 643

## Beschreibung

Die Erfindung betrifft ein Kochfeldsystem.

Aus US 2005/0188983 A1 ist ein Kochfeldsystem mit einer Abzugsvorrichtung, einem Kochgutträger in Form einer Glas-Keramik-Platte und mehreren an dem Kochgutträger angeordneten Energiewandlern bekannt. Mindestens zwei der Energiewandler unterscheiden sich voneinander hinsichtlich der zu wandelnden Eingangs-Energieform und/oder der Ausgangs-Energieform. Damit steht grundsätzlich eine Vielzahl möglicher und individuell wählbarer Anordnungen der unterschiedlichen Energiewandler an dem Kochgutträger zur Verfügung. Eine Vorratsproduktion für eine große Zahl unterschiedlicher Konfigurationsvarianten von Kochfeldsystemen erhöht jedoch auch den logistischen Aufwand und bindet Kapital. Kochfeldsysteme sind ferner bekannt aus der US 5,190,026 A, der DE 10 2005 030 038 A1 und der DE 10 2016 205 911 A1. Kochfelder sind bekannt aus der DE 10 2005 005 527 A1, der US 2016/0295643 A1 und der DE 197 52 295 C1.

Es ist eine Aufgabe der Erfindung ein Kochfeldsystem zu verbessern. Diese Aufgabe wird durch ein Kochfeldsystem mit den Merkmalen des Anspruchs 1 gelöst. Erfindungsgemäß wurde erkannt, dass ein Kochfeldsystem mit einer Abzugsvorrichtung zum Abzug von Kochdünsten nach unten, einem einstückig ausgebildeten Kochgutträger sowie mindestens zwei Energiewandlern, welche sich hinsichtlich einer zu wandelnden Ausgangs-Energieform unterscheiden, derart ausgebildet sein kann, dass die mindestens zwei Energiewandler an demselben Kochgutträger angeordnet sind. Vorteilhaft wird hierdurch erreicht, dass schwer zu reinigende Spalte und Stufen, insbesondere an einer Oberseite des Kochfeldsystems, vermieden werden. Das damit erzielte ebenmäßige Erscheinungsbild des Kochfeldsystems fügt sich optisch zudem besonders elegant in moderne Wohnküchen ein.

Erfindungsgemäß ist auch, dass die Energiewandler jeweils modular ausgebildet sind und somit untereinander austauschbar an dem Kochgutträger anordenbar sind. Zur modularen Ausbildung der Energiewandler können diese jeweils ein Gehäuse mit im Wesentlichen identischen Abmessungen aufweisen und/oder eine Leistungs- und/oder eine Steuerschnittstelle mit im Wesentlichen identischer Pin-Belegung und/oder konstruktiver Ausgestaltung umfassen und/oder über eine Befestigungseinrichtung zur Anbringung an dem Kochgutträger verfügen, die im Wesentlichen jeweils konstruktiv identisch ausgebildet ist. Vorteilhaft wird durch die modulare Ausbildung der Energiewandler erreicht, dass das Kochfeldsystem entsprechend der individuellen Kundenwünsche mit Energiewandlern bestückt werden kann. Eine Vorratsproduktion mit einer Vielzahl an unterschiedlichen Konfigurationsvarianten von Kochfeldsystemen kann so durch eine wirtschaftliche und für den Kunden attraktive Individualanpassung ersetzt werden. Die modulare Ausbildung der Energiewandler ermöglicht zudem einen einfachen und wirtschaftlichen Austausch defekter Module. Das Kochfeldsystem ist somit besonders wartungsfreundlich.

Der Kochgutträger ist zum Tragen von Kochgut, insbesondere von flüssigen oder festen Lebensmitteln, und/oder von Kochgeschirr, insbesondere von Pfannen und Töpfen, ausgebildet. Vorzugsweise ist der Kochgutträger als ebene Platte, insbesondere mit einer ebenen Oberseite, ausgebildet. Die Reinigung des Kochgutträgers und das Bewegen des Kochguts und/oder des Kochgeschirrs auf dem Kochgutträger werden somit erleichtert. Vorzugsweise weist das Kochfeldsystem mindestens zwei, insbesondere mindestens drei, insbesondere mindestens vier, insbesondere mindestens fünf, insbesondere mindestens sechs, insbesondere mindestens acht, Energiewandler auf.

Erfindungsgemäß sind die Energiewandler zum Erwärmen von Kochgut und zum Wandeln einer Eingangs-Energieform in eine zum Erwärmen des Kochgutträgers und/oder des Kochgeschirrs bestimmte Ausgangs-Energieform ausgebildet. Die für das Erwärmen des Kochgutträgers und/oder des Kochgeschirrs wesentliche Ausgangs-Energieform kann eine elektromagnetische Strahlung und/oder eine Wärmeströmung und/oder eine erhitzte Masse sein. Die elektromagnetische Strahlung kann eine Wärmestrahlung oder ein magnetisches Wechselfeld sein. Das magnetische Wechselfeld wird im Folgenden auch als niederfrequente elektromagnetische Strahlung bezeichnet.

Vorzugsweise bilden die Energiewandler zusammen mit dem Kochgutträger je eine Kochstelle aus. Die Energiewandler der Kochstellen unterscheiden sich hinsichtlich der Ausgangs-Energieform. Das Kochfeldsystem kann zwei oder drei oder vier unterschiedliche Kochstellen umfassen, welche als Induktions-Kochstelle, insbesondere als Flächeninduktions-Kochstelle, oder als Wärmestrahlungs-Kochstelle, insbesondere als Flächenheizungs-Kochstelle, oder als Gas-Kochstelle oder als Elektro-Masse-Kochstelle oder als Teppanyaki-Kochstelle ausgebildet sind.

Die Abzugsvorrichtung kann als Muldenlüfter ausgebildet sein. Vorzugsweise ist die Abzugsvorrichtung unterhalb des Kochgutträgers angeordnet. Der Kochgutträger kann die Abzugsvorrichtung in einer Draufsicht vollständig überdecken.

Die Abzugsvorrichtung ist vorzugsweise an mindestens eine Kochdunst-Eintrittsöffnung angeschlossen. Die Kochdunst-Eintrittsöffnung ist, in einer Draufsicht, vorzugsweise unmittelbar an einem Rand des Kochgutträgers angeordnet. Die mindestens eine Kochdunst-Eintrittsöffnung kann von dem Kochgutträger zumindest teilweise umgeben sein. Vorteilhaft wird hierdurch erreicht, dass die Kochdünste unmittelbar im Bereich ihres Entstehens von der Abzugsvorrichtung abgesaugt werden können.

Gemäß einem Aspekt der Erfindung durchdringt die Kochdunst-Eintrittsöffnung den Kochgutträger. Der Kochgutträger umschließt dabei die Kochdunst-Eintrittsöffnung, in einer Draufsicht, vollständig. Vorzugsweise ist die Oberfläche des Kochgutträgers topologisch zusammenhängend, insbesondere wegzusammenhängend, jedoch nicht einfach zusammenhängend.

Die Kochdunst-Eintrittsöffnung kann, in einer Draufsicht, im geometrischen Schwerpunkt des Kochgutträgers angeordnet sein. Eine derartige Anordnung der Kochdunst-Eintrittsöffnung ermöglicht den effizienten Abzug von Kochdünsten.

Das Kochfeldsystem kann ein Verschließelement zum Verschließen der Kochdunst-Eintrittsöffnung aufweisen. Das Verschließelement kann dazu ausgebildet sein, die Kochdunst-Eintrittsöffnung flüssigkeitsdicht und/oder gasdicht zu verschließen.

Die Kochdunst-Eintrittsöffnung kann in einer Draufsicht in dem Flächenschwerpunkt des Kochgutträgers angeordnet sein. Die Kochdunst-Eintrittsöffnung kann in einer Draufsicht in Form eines Vielecks, insbesondere in Form eines Vierecks, insbesondere in Form eines Quadrates, ausgebildet sein. Alternativ kann die Eintrittsöffnung in einer Draufsicht rund, insbesondere nicht kreisförmig, insbesondere oval, oder kreisförmig ausgebildet sein.

Der Kochgutträger kann auch mehrere, insbesondere mindestens zwei, insbesondere mindestens drei, insbesondere mindestens vier, Kochdunst-Eintrittsöffnungen aufweisen.

Gemäß einem weiteren Aspekt der Erfindung ist die Eingangs-Energieform mindestens eines Energiewandlers elektrische Energie. Die Eingangs-Energieform sämtlicher der Energiewandler kann elektrische Energie sein. Vorteilhaft wird hierdurch erreicht, dass das Kochfeldsystem besonders einfach mit einem in Küchen üblicherweise vorhandenen Stromnetz-Anschluss verbunden werden kann. Die entsprechenden Kochstellen können dabei Wärmestrahlungs-Kochstellen oder Induktions-Kochstellen oder Elektro-Masse-Kochstellen sein.

Gemäß einem Aspekt der Erfindung ist die Ausgangs-Energieform von mindestens einem der Energiewandler Wärmestrahlung. Mindestens eine Kochstelle kann dabei als Wärmestrahlungs-Kochstelle ausgebildet sein. Vorteilhaft wird hierdurch erreicht, dass wenigstens eine der Kochstellen mit herkömmlichem Kochgeschirr, insbesondere ohne besondere Anforderungen an dessen ferromagnetische Eigenschaften, betrieben werden kann.

Gemäß einem Aspekt der Erfindung ist die Ausgangs-Energieform von mindestens einem der Energiewandler niederfrequente elektromagnetische Strahlung. Unter einer niederfrequenten elektromagnetischen Strahlung ist eine elektromagnetische Strahlung zu verstehen, welche eine Frequenz von weniger als 500 kHz, insbesondere weniger als 100 kHz, aufweist. Mindestens einer der Kochstellen kann demnach als Induktions-Kochstelle ausgebildet sein. Derartige Kochfelder ermöglichen eine besonders energieeffiziente Erwärmung von Kochgut und/oder von Kochgeschirr. Zudem kann eine Erwärmung des Kochgutträgers weitgehend vermieden werden.

Gemäß einem Aspekt der Erfindung weist das Kochfeldsystem in einem vorderen Bereich ausschließlich Energiewandler auf, deren Ausgangs-Energieform eine niederfrequente elektromagnetische Strahlung ist. Unter dem vorderen Bereich des Kochfeldsystems ist der dem Benutzer zugewandte Bereich, und/oder der einer Benutzer-Schnittstelle zugewandte Bereich, des Kochfeldsystems zu verstehen. Der vordere Bereich umfasst in einer Draufsicht höchstens 70 %, insbesondere höchstens 60 %, insbesondere höchstens 50 %, insbesondere höchstens 30 %, der Fläche des Kochgutträgers. Durch die Anordnung dieser Energiewandler an der, dem Benutzer zugewandten Vorderseite des Kochfeldsystems, kann eine aktive Erwärmung des Kochgutträgers in diesem Bereich vermieden werden. Vorteilhaft wird hierdurch erreicht, dass die Gefahr von Verbrennungen, insbesondere für Kleinkinder, erheblich reduziert ist.

Gemäß einem weiteren Aspekt der Erfindung ist der Kochgutträger als Glaskeramik-Platte ausgebildet. Vorzugsweise weist das Kochfeldsystem mindestens eine Induktions-Stelle und mindestens eine Wärmestrahlungs-Kochstelle auf. Die Glaskeramik-Platte kann eben ausgebildet sein. Eine derartige Glaskeramik-Platte kann sowohl für niederfrequente elektromagnetische Strahlung als auch für Wärmestrahlung durchlässig ausgebildet sein. Vorteilhaft wird hierdurch erreicht, dass das Kochfeldsystem besonders einfach reinigbar ist und optisch ebenmäßig in eine Küchenarbeitsplatte integrierbar ist.

Gemäß einem Aspekt der Erfindung weist der Kochgutträger eine integrierte Benutzer-Schnittstelle zur Steuerung der Energiewandler auf. Die Benutzer-Schnittstelle kann als Bildschirm, insbesondere als berührungsempfindlicher Bildschirm, insbesondere als berührungsempfindlicher LCD-Bildschirm, ausgebildet sein. Alternativ kann die Benutzer-Schnittstelle mindestens einen berührungsempfindlichen Tastsensor und/oder einen Drehknopf und/oder einen relativ zu dem Kochgutträger beweglichen Bedienknebel aufweisen. Die Benutzer-Schnittstelle kann Leuchtmittel aufweisen, welche durch den Kochgutträger hindurchstrahlen. Vorteilhaft wird hierdurch erreicht, dass die Benutzer-Schnittstelle unmittelbar an dem Kochfeldsystem angebracht sein kann, wodurch der Aufwand zur Montage des Kochfeldsystems erheblich reduziert ist und eine einfache Bedienbarkeit der Benutzer-Schnittstelle sichergestellt ist.

Die Benutzer-Schnittstelle kann auch zur Steuerung der Abzugsvorrichtung ausgebildet sein. Einzelne Sensoren der Benutzer-Schnittstelle können dabei sowohl zur Steuerung der Energiewandler als auch zur Steuerung der Abzugsvorrichtung verwendbar sein. Hardware-Redundanzen können somit vermieden werden.

Gemäß einem weiteren Aspekt der Erfindung weist das Kochfeldsystem eine zur Steuerung der Energiewandler ausgebildete und mit diesen in Signalverbindung stehende Steuereinrichtung auf. Die sich hinsichtlich der Ausgangs-Energieform unterscheidenden mindestens zwei Energiewandler können dabei an eine gemeinsame Steuereinrichtung angeschlossen sein. Auch die Abzugsvorrichtung kann an diese Steuereinrichtung angeschlossen sein. Vorteilhaft wird hierdurch erreicht, dass die Steuerung des gesamten Kochfeldsystems über eine einzelne Steuereinrichtung erfolgen kann.

Gemäß einem weiteren Aspekt der Erfindung weisen die Energiewandler jeweils ein konstruktiv identisch ausgebildetes Anschlussmittel zum Anschluss an die Steuereinrichtung auf. Vorteilhaft wird hierdurch erreicht, dass die Energiewandler an einer beliebigen Schnittstelle der Steuereinrichtung anschließbar sind. Die Energiewandler sind somit an einer beliebigen Position relativ zu dem Kochgutträger positionierbar. Ein fehlerhafter Anschluss an der Steuereinrichtung und eine damit verbundene Beschädigung der Energiewandler sind ausgeschlossen.

Die Anschlussmittel unterschiedlicher Energiewandler können sich beispielsweise in einer Pinbelegung unterscheiden. Hierdurch kann analog, durch Verbindung unterschiedlicher Schaltkreise, oder digital, durch Erkennung der an die Steuereinrichtung angeschlossenen Energiewandler, eine auf den jeweiligen Energiewandler abgestimmte Steuerung desselben erzielt werden.

Erfindungsgemäß sind die Energiewandler zum automatischen Erkennen durch die Steuereinrichtung ausgebildet und weisen hierzu ein Identifikationsmittel auf. Das Identifikationsmittel ist zur Speicherung und Ausgabe einer digitalen Kennung ausgebildet. Es kann zur Speicherung und Ausgabe einer Typenkennzeichnung des jeweiligen Energiewandlers ausgebildet sein. Das Identifikationsmittel kann hierzu einen Datenspeicher aufweisen. Das Identifikationsmittel kann einen RFID-Tag aufweisen. Die digitale Kennung kann kabelgebunden oder kabellos zwischen dem Identifikationsmittel und der Steuereinrichtung übertragbar sein. Vorteilhaft wird hierdurch erreicht, dass die Steuereinrichtung besonders einfach an die tatsächlich daran angeschlossenen Energiewandler anpassbar ist.

Gemäß einem weiteren Aspekt der Erfindung ist die Benutzer-Schnittstelle derart ausgebildet, dass sie sich automatisch an die tatsächlich an die Steuereinrichtung angeschlossenen Energiewandler anpasst. Vorzugsweise sind die Benutzerschnittstelle und die Steuereinrichtung dazu ausgebildet, bestimmte, vom Benutzer erfassbare Merkmale, insbesondere optische und/oder haptische Merkmale, der Benutzer-Schnittstelle zu verändern. Abhängig von den tatsächlich an die Steuereinrichtung angeschlossenen Energiewandlern können beispielsweise unterschiedliche Leuchtmittel der Benutzer-Schnittstelle aktiviert oder deaktiviert werden. Auf dem Bildschirm der Benutzer-Schnittstelle können den jeweils angeschlossenen Energiewandlern individuelle Symbole mit unterschiedlicher Farbe und/oder Form und/oder Position zugeordnet werden. Vorteilhaft wird hierdurch erreicht, dass über die Benutzer-Schnittstelle erkennbar dargestellt wird, welche Energiewandler tatsächlich an die Steuereinrichtung angeschlossen sind.

Alternativ kann die Benutzer-Schnittstelle auch unabhängig von den daran angeschlossenen Energiewandlern, insbesondere statisch, ausgebildet sein. Die Benutzer-Schnittstelle kann beispielsweise als Bedienknebel ausgebildet sein. Die Steuereinrichtung kann dazu ausgebildet sein die an der Benutzer-Schnittstelle erfassten Daten in die für den jeweiligen Energiewandler benötigten Steuersignale zu wandeln.

Gemäß einem Aspekt der Erfindung weisen die Energiewandler jeweils eine konstruktiv identisch ausgebildete Befestigungseinrichtung zur Befestigung an dem Kochgutträger auf. Der Kochgutträger kann beispielsweise mehrere Schienenmittel aufweisen, in welche die Befestigungseinrichtungen der Energiewandler einführbar sind. Die Schienenmittel können dabei ebenfalls identisch zueinander ausgebildet sein. Alternativ kann die Verbindung zwischen dem mindestens einen Energiewandler und dem Kochgutträger als Bolzenverbindung ausgebildet sein. Die jeweiligen Befestigungseinrichtungen können dabei ein identisches Bohrmuster aufweisen. Die Befestigungsrichtung kann zur Ausbildung einer Steckverbindung und/oder einer Schraubverbindung und/oder einer Rastverbindung ausgebildet sein. Die Befestigungseinrichtung kann auch mit dem Kochgutträger verklebbar sein. Die Befestigungseinrichtung kann eine Magnetverbindung aufweisen. Vorteilhaft wird hierdurch erreicht, dass die Energiewandler an unterschiedlichen Positionen, relativ zu dem Kochgutträger, befestigbar sind.

Gemäß einem weiteren Aspekt der Erfindung ist das Kochfeldsystem als Montageeinheit ausgebildet. Die Montageeinheit ist dadurch gekennzeichnet, dass diese als vollständig vormontierte Baugruppe vorliegt. Vorzugsweise ist die Montageeinheit in eine Aussparung der Küchenarbeitsplatte einsetzbar. Die Montageeinheit kann die Abzugsvorrichtung, den Kochgutträger und die Energiewandler umfassen. Die Abzugsvorrichtung weist vorzugsweise einen Unterdruck-Kanalabschnitt und/oder ein Lüfter-Gehäuse und/oder einen Lüftermotor auf. Vorzugsweise sind die Abzugsvorrichtung und/oder die Energiewandler, in einer Draufsicht, vollständig von dem Kochgutträger überdeckt. Hierdurch ist das Kochfeldsystem besonders einfach in die Aussparung der Küchenarbeitsplatte einsetzbar. Das Kochfeldsystem kann somit besonders schnell und kostengünstig verbaut werden. Der wirtschaftliche und wenig zeitintensive Einbau des als Montageeinheit ausgebildeten Kochfeldsystems macht dieses für den Kunden besonders attraktiv.

Gemäß einem weiteren Aspekt der Erfindung ist ein Abstand zwischen einer Unterseite des Kochgutträgers und einer Unterseite der Abzugsvorrichtung und/oder eine Gesamtbauhöhe des Kochfeldsystems geringer als 260 mm, insbesondere geringer als 220 mm, insbesondere geringer als 180 mm, insbesondere geringer als 160 mm. Vorteilhaft wird hierdurch erreicht, dass das Kochfeldsystem besonders kompakt ausgebildet ist. Hierdurch kann eine besonders hohe Verfügbarkeit von Stauraum unterhalb des Kochfeldsystems gewährleistet werden.

Weitere Vorteile und Details der Erfindung ergeben sich aus der Beschreibung von Ausführungsbeispielen anhand der Figuren. Es zeigen:
- Fig. 1: eine schematische Darstellung eines Kochfeldsystems mit einer Abzugsvorrichtung und vier Kochstellen, wobei die beiden vorderen Kochstellen als Induktions-Kochstellen und die beiden hinteren Kochstellen als Wärmestrahlungs-Kochstellen ausgebildet sind,
- Fig. 2: eine Schnittdarstellung des Kochfeldsystems in Fig. 1, wobei die Energiewandler ein Identifikationsmittel aufweisen, das mit einer Steuereinrichtung in Signalverbindung steht,
- Fig. 3: eine perspektivische Darstellung eines Kochfeldsystems gemäß einem weiteren Ausführungsbeispiel, wonach dieses als Montageeinheit ausgebildet ist und zwei Strahlungs-Kochfelder sowie zwei Induktions-Kochfelder umfasst und

- Fig. 4: eine perspektivische Darstellung eines nicht erfindungsgemäßen Kochfeldsystems, wonach dieses als Montageeinheit ausgebildet ist und zwei Gas-Kochstellen sowie zwei Induktions-Kochstellen umfasst.

Im Folgenden werden unterschiedliche Details eines Kochfeldsystems 1 anhand der Fig. 1 bis Fig. 4 beschrieben.

In Fig. 1 ist ein Kochfeldsystem 1 mit einer Abzugsvorrichtung 2, einem Kochgutträger 3 sowie vier Energiewandlern 4 dargestellt. Das Kochfeldsystem 1 ist als Montageeinheit ausgebildet und in eine Aussparung 5 einer Küchenarbeitsplatte 6 eingesetzt. Das Kochfeldsystem 1 ist über die Küchenarbeitsplatte 6 an einem Küchenunterschrank 7 befestigt. Eine Benutzerschnittstelle 8 zur Steuerung des Kochfeldsystems 1 ist in Form von Bedienknebeln über eine Blende 9 an dem Küchenunterschrank 7 angebracht. Die Benutzer-Schnittstelle 8 steht mit einer Steuereinrichtung 10 in Signalverbindung. Die Steuereinrichtung 10 ist zur Steuerung der Abzugsvorrichtung 2 und der Energiewandler 4 ausgebildet.

Der Kochgutträger 3 weist eine zentral angeordnete Kochdunst-Eintrittsöffnung 11 auf. Die Energiewandler 4 sind mittels einer nicht dargestellten Befestigungseinrichtung an einer Unterseite des Kochgutträgers 3 angebracht. Der Kochgutträger 3 ist als Glaskeramik-Platte ausgebildet. Der Kochgutträger 3 bildet zusammen mit den Energiewandlern 4 vier Kochstellen 12 zum Erwärmen von Kochgeschirr 13 aus. Innerhalb des Kochgeschirrs 13 angeordnetes Kochgut 14 befindet sich dabei nicht in unmittelbarem Kontakt mit dem Kochgutträger 3.

Die beiden vorderen Kochstellen 12 sind als Induktions-Kochstellen und die beiden hinteren Kochstellen 12 sind als Wärmestrahlungs-Kochstellen ausgebildet. Eine Eingangs-Energieform 15 sämtlicher der Energiewandler 4 der Kochstellen 12 ist eine elektrische Energie. Die Energiewandler 4 der vorderen Kochstellen 12 sind dazu ausgebildet, die Eingangs-Energieform 15 in eine Ausgangs-Energieform 16 zu wandeln, wobei diese eine niederfrequente elektromagnetische Strahlung ist. Die Energiewandler 4 der hinteren beiden Kochstellen 12 wandeln die Eingangs-Energieform 15 in eine andere Form elektromagnetischer Strahlung, nämlich in eine Wärmestrahlung.

Die Abzugsvorrichtung 2 weist einen Unterdruck-Kanalabschnitt 17 sowie ein Lüfter-Gehäuse 18 auf. Wie in Fig. 2 dargestellt, ist der Unterdruck-Kanalabschnitt 17 an der Kochdunst-Eintrittsöffnung 11 angeschlossen. An einem Rand der Kochdunst-Eintrittsöffnung des Kochgutträgers 3 ist ein Lüftungsgitter 19 angebracht. Innerhalb des Unterdruck-Kanalabschnitts 17 ist ein Fettfilter-Einsatz 20 angeordnet. Der Unterdruck-Kanalabschnitt 17 ist fluidführend mit dem Lüfter-Gehäuse 18 verbunden. Innerhalb des Lüfter-Gehäuses 18 ist ein Lüfterrad 21 angeordnet, welches drehantreibbar mit einem Lüfter-Motor 22 verbunden ist.

Ein Abstand D zwischen einer Unterseite des Kochgutträgers 3 und einer Unterseite der Abzugsvorrichtung 2, insbesondere des Unterdruck-Kanalabschnitts 17, beträgt 200 mm. Der Unterdruck-Kanalabschnitt 17 ist in einem Bereich unterhalb der Kochdunst-Eintrittsöffnung 11 als Flüssigkeits-Auffangwanne 23 ausgebildet.

Die Energiewandler 4 sind modular ausgebildet. Hierzu weisen die Energiewandler 4 jeweils ein identisch ausgebildetes Anschlussmittel 24 zum Anschluss an die Steuereinrichtung 10 auf. Über das Anschlussmittel 24 werden lediglich Steuersignale übertragen. Elektrische Energie wird dem Energiewandler 4 als Eingangs-Energieform 15 über einen separaten Anschluss zugeführt.

Die Energiewandler 4 umfassen ein Identifikationsmittel 25. Das Identifikationsmittel 25 steht über das Anschlussmittel 24 in Signalverbindung mit der Steuereinrichtung 10. Das Identifikationsmittel 25 ist zur Speicherung und Ausgabe einer digitalen Kennung ausgebildet. Die Steuereinrichtung 10 ist zur Erfassung dieser digitalen Kennung ausgebildet.

Die Benutzer-Schnittstelle 8 ist automatisch an die tatsächlich an die Steuereinrichtung 10 angeschlossenen Energiewandler 4 anpassbar. Hierzu weist die Benutzer-Schnittstelle 8 mehrere farbvariable Leuchtmittel in Form von RGB-LEDs auf.

Sämtliche Energiewandler 4 sind hinsichtlich ihres jeweiligen mechanischen Anschlusses, insbesondere der Befestigungseinrichtung, als auch hinsichtlich ihres Anschlusses zur Signal- und Energieleitung, insbesondere des Anschlussmittels, identisch ausgebildet. Jeder der Energiewandler 4 ist somit an jeder der Kochstellen 12 anbringbar und betreibbar.

Die Funktionsweise des Kochfeldsystems 1 ist wie folgt:
Zum Erwärmen des Kochguts 14 wird dieses in dem Kochgeschirr 13 angeordnet und auf einer der Kochstellen 12 positioniert. Durch Betätigen der Benutzer-Schnittstelle 8 wird der jeweilige Energiewandler 4 der Kochstelle 12 aktiviert. Die zwischen der Benutzer-Schnittstelle 8 und den Energiewandlern 4 angeordnete Steuereinrichtung 10 erfasst hierzu die Eingaben eines Benutzers über die Benutzer-Schnittstelle 8 und stellt die zur Steuerung der Energiewandler 4 notwendigen Steuersignale bereit.

Der aktivierte Energiewandler 4 wandelt die als elektrische Energie vorliegende Eingangs-Energieform 15 in Wärmestrahlung bzw. in niederfrequente elektromagnetische Strahlung zur Erwärmung des Kochgeschirrs 13. Über das somit erhitzte Kochgeschirr 13 wird das Kochgut 14 erwärmt.

Über die Benutzer-Schnittstelle 8 und die Steuereinrichtung 10 kann ebenso der Lüfter-Motor 22 zum Drehantreiben des Lüfterrads 21 aktiviert werden. Kochdünste können somit durch die Kochdunst-Eintrittsöffnung 11, den Fettfilter-Einsatz 20 und den Unterdruck-Kanalabschnitt 17 in das Lüfter-Gehäuse 18 angesaugt werden.

Gemäß eines weiteren, in Fig. 3 dargestellten Ausführungsbeispiels ist die Benutzer-Schnittstelle 8 in den Kochgutträger 3 integriert. Die Benutzer-Schnittstelle 8 ist dabei als berührungsempfindlicher LCD-Bildschirm ausgebildet. Zur Anpassung der Benutzer-Schnittstelle 8 an die tatsächlich an der Steuereinrichtung 10 angeschlossenen Energiewandler 4 ist diese dazu ausgebildet, die jeweiligen Energiewandler 4 repräsentierende und sich in Form, Farbe und Position unterscheidende Symbole darzustellen.

Die Kochdunst-Eintrittsöffnung 11 ist in einer Draufsicht kreisförmig ausgebildet. Das Kochfeldsystem 1 weist zu seiner Linken zwei Wärmestrahlungs-Kochstellen und zu seiner Rechten zwei Induktions-Kochstellen auf.

Das Kochfeldsystem 1 ist als Montageeinheit ausgebildet und vollständig vormontiert in die Aussparung 5 der Küchenarbeitsplatte 6 einsetzbar. Die Steuerung des Kochfeldsystems 1, insbesondere der Energiewandler 4 und der Abzugsvorrichtung 2, erfolgt über den berührungsempfindlichen LCD-Bildschirm. Zur Erwärmung des Kochgeschirrs 13 wird dieses oberhalb der Wärmestrahlungs-Kochstellen mit Wärmestrahlung und oberhalb der Induktions-Kochstellen mit niederfrequenter elektromagnetischer Strahlung beaufschlagt.

Gemäß des in Fig. 4 dargestellten nicht erfindungsgemäßen Ausführungsbeispiels weist das Kochfeldsystem 1 zwei Gas-Kochstellen und zwei Induktions-Kochstellen auf. Die Eingangs-Energieform 15 der Energiewandler 4 der Gas-Kochstellen ist eine chemische Energie. Die Ausgangs-Energieform 16 dieser Energiewandler 4 setzt sich zusammen aus einer Wärmestrahlung und einer Wärmeströmung. Die Energiewandler 4 sind über die Bedienknebel der Benutzer-Schnittstelle 8, wie in Fig. 1 dargestellt, steuerbar. Zur Erwärmung des Kochgeschirrs 13 wird dieses oberhalb der Gas-Kochstellen mit Wärmestrahlung sowie Wärmeströmung und oberhalb der Induktions-Kochstellen mit niederfrequenter elektromagnetischer Strahlung beaufschlagt.

## Patentansprüche

1. Kochfeldsystem, umfassend
1.1. einen einstückig ausgebildeten Kochgutträger (3) zum Tragen von Kochgut (14) und/oder von Kochgeschirr (13), und
1.2. eine Mehrzahl von an dem Kochgutträger (3) angeordneten Energiewandlern (4), welche zum Wandeln einer Eingangs-Energieform (15) in eine zum Erwärmen des Kochgutträgers (3) und/oder des Kochgeschirrs (13) bestimmte Ausgangs-Energieform (16) ausgebildet sind,
1.3. wobei sich mindestens zwei der Energiewandler (4) hinsichtlich der zu wandelnden Ausgangs-Energieform (16) unterscheiden, und
1.4. wobei die Energiewandler (4) jeweils modular ausgebildet sind und somit untereinander austauschbar an dem Kochgutträger (3) anordenbar sind,
**gekennzeichnet**
1.5. **durch** eine Abzugsvorrichtung (2) zum Abzug von Kochdünsten nach unten, und
1.6. **durch** eine zur Steuerung der Energiewandler (4) ausgebildete und mit diesen in Signalverbindung stehende Steuereinrichtung (10), welche automatisch an die tatsächlich an die Steuereinrichtung (10) angeschlossenen Energiewandler (4) anpassbar ist, um eine auf den jeweiligen Energiewandler (4) abgestimmte Steuerung zu erzielen,
1.7. wobei die Energiewandler (4) zum automatisierten Erkennen durch die Steuereinrichtung (10) ein Identifikationsmittel (25) aufweisen, welches zur Speicherung und Ausgabe einer digitalen Kennung ausgebildet ist.

2. Kochfeldsystem (1) nach Anspruch 1, **dadurch gekennzeichnet, dass** der Kochgutträger (3) eine diesen durchdringende Kochdunst-Eintrittsöffnung (11) aufweist.

3. Kochfeldsystem (1) nach Anspruch 1 oder 2, **dadurch gekennzeichnet, dass** die Eingangs-Energieform (15) von mindestens einem der Energiewandler (4) elektrische Energie ist.

4. Kochfeldsystem (1) nach einem der Ansprüche 1 bis 3, **dadurch gekennzeichnet, dass** die Ausgangs-Energieform von mindestens einem der Energiewandler (4) Wärmestrahlung ist.

5. Kochfeldsystem (1) nach einem der Ansprüche 1 bis 4, **dadurch gekennzeichnet, dass** die Ausgangs-Energieform (16) von mindestens einem der Energiewandler (4) niederfrequente elektromagnetische Strahlung ist.

6. Kochfeldsystem (1) nach einem der Ansprüche 1 bis 5, **dadurch gekennzeichnet, dass** in einem vorderen Bereich ausschließlich Energiewandler (4) angeordnet sind, deren Ausgangs-Energieform (16) eine niederfrequente elektromagnetische Strahlung ist.

7. Kochfeldsystem (1) nach einem der Ansprüche 1 bis 6, **dadurch gekennzeichnet, dass** der Kochgutträger (3) als Glaskeramik-Platte ausgebildet ist.

8. Kochfeldsystem (1) nach einem der Ansprüche 1 bis 7, **dadurch gekennzeichnet, dass** der Kochgutträger (3) eine integrierte Benutzer-Schnittstelle (8) zur Steuerung der Energiewandler (4) aufweist.

9. Kochfeldsystem (1) nach einem der Ansprüche 1 bis 8, **dadurch gekennzeichnet, dass** die Energiewandler (4) jeweils ein konstruktiv identisch ausgebildetes Anschlussmittel (24) zum Anschluss an die Steuereinrichtung (10) aufweisen.

10. Kochfeldsystem (1) nach einem der Ansprüche 1 bis 9, **dadurch gekennzeichnet, dass** die Benutzer-Schnittstelle (8) derart ausgebildet ist, dass sie sich automatisch an die tatsächlich an die Steuereinrichtung (10) angeschlossenen Energiewandler (4) anpasst.

11. Kochfeldsystem (1) nach einem der Ansprüche 1 bis 10, **dadurch gekennzeichnet, dass** die Energiewandler (4) jeweils eine konstruktiv identisch ausgebildete Befestigungseinrichtung zur Befestigung an dem Kochgutträger (3) aufweisen.

12. Kochfeldsystem (1) nach einem der Ansprüche 1 bis 11, **dadurch gekennzeichnet, dass** es als Montageeinheit ausgebildet ist.

13. Kochfeldsystem (1) nach einem der Ansprüche 1 bis 12, **dadurch gekennzeichnet, dass** die Abzugsvorrichtung (2) einen Unterdruck-Kanalabschnitt (17) und ein daran angeschlossenes Lüfter-Gehäuse (18) aufweist, wobei ein Abstand (D) zwischen einer Unterseite des Kochgutträgers (3) und einer Unterseite der Abzugsvorrichtung (2) geringer ist als 260 mm.

## Claims

1. Hob system, comprising
1.1. a cooking product support (3) formed in one piece for supporting food to be cooked (14) and/or cookware (13), and
1.2. a plurality of energy converters (4) arranged on the cooking product support (3), which are designed to convert an input energy form (15) into an output energy form (16) intended for heating the cooking product support (3) and/or the cookware (13),
1.3. wherein at least two of the energy converters (4) differ with respect to the output energy form (16) to be converted, and
1.4. wherein the energy converters (4) are each configured to be modular and can thus be interchangeably arranged on the cooking product support (3),
**characterized**
1.5. **by** an extractor fan apparatus (2) for extracting cooking vapours downwards, and
1.6. **by** a control device (10) which is designed for controlling the energy converters (4) and is in signal communication therewith and which can be automatically adapted to the energy converters (4) actually connected to the control device (10) in order to achieve a control adapted to the respective energy converter (4),
1.7. wherein the energy converters (4) have an identification means (25) for automated recognition by the control device (10), which is designed to store and output a digital identifier.

2. Hob system (1) according to claim 1, **characterized in that** the cooking product support (3) has a cooking vapour inlet opening (11) that is penetrating it.

3. Hob system (1) according to claim 1 or 2, **characterized in that** the input energy form (15) of at least one of the energy converters (4) is electrical energy.

4. Hob system (1) according to any one of claims 1 to 3, **characterized in that** the output energy form of at least one of the energy converters (4) is thermal radiation.

5. Hob system (1) according to any one of claims 1 to 4, **characterized in that** the output energy form (16) of at least one of the energy converters (4) is low frequency electromagnetic radiation.

6. Hob system (1) according to any one of claims 1 to 5, **characterized in that** in a front region, exclusively those energy converters (4) are arranged whose output energy form (16) is low-frequency electromagnetic radiation.

7. Hob system (1) according to any one of claims 1 to 6, **characterized in that** the cooking product support (3) is designed as a glass ceramic plate.

8. Hob system (1) according to any one of claims 1 to 7, **characterized in that** the cooking product support (3) has an integrated user interface (8) for controlling the energy converters (4).

9. Hob system (1) according to any one of claims 1 to 8, **characterized in that** the energy converters (4) each have a structurally identically designed connection means (24) for the connection to the control device (10).

10. Hob system (1) according to any one of claims 1 to 9, **characterized in that** the user interface (8) is designed to automatically adapt to the energy converters (4) actually connected to the control device (10).

11. Hob system (1) according to any one of claims 1 to 10, **characterized in that** the energy converters (4) each have a structurally identically designed fastening device for fastening to the cooking product support (3).

12. Hob system (1) according to any one of claims 1 to 11, **characterized in that** it is designed as an assembly unit.

13. Hob system (1) according to any one of claims 1 to 12, **characterized in that** the extractor fan apparatus (2) comprises a vacuum duct section (17) and a fan housing (18) connected thereto, wherein a distance (D) between an underside of the cooking product support (3) and an underside of the extractor fan apparatus (2) is less than 260 mm.

## Revendications

1. Système de table de cuisson, comprenant
1.1. un support d'aliments à cuire (3) réalisé d'une seule pièce pour porter des aliments à cuire (14) et/ou des ustensiles de cuisson (13), et
1.2. une pluralité de convertisseurs d'énergie (4) disposés sur le support d'aliments à cuire (3), qui sont conçus pour convertir une forme d'énergie d'entrée (15) en une forme d'énergie de sortie (16) destinée à chauffer le support d'aliments à cuire (3) et/ou les ustensiles de cuisson (13),
1.3. dans lequel au moins deux des convertisseurs d'énergie (4) se distinguent en ce qui concerne la forme d'énergie de sortie (16) à convertir, et
1.4. dans lequel les convertisseurs d'énergie (4) sont respectivement conçus de manière modulaire et peuvent ainsi être disposés de manière interchangeable sur le support d'aliments à cuire (3),
**caractérisé**
1.5. **par** un dispositif d'extraction (2) pour évacuer les vapeurs de cuisson vers le bas, et
1.6. **par** un dispositif de commande (10) conçu pour la commande des convertisseurs d'énergie (4) et en liaison de signalisation avec ceux-ci, qui peut être adapté automatiquement aux convertisseurs d'énergie (4) effectivement raccordés au dispositif de commande (10), afin d'obtenir une commande adaptée au convertisseur d'énergie (4) respectif,
1.7. dans lequel les convertisseurs d'énergie (4) présentent, pour une reconnaissance automatisée par le dispositif de commande (10), un moyen d'identification (25) qui est conçu pour mémoriser et émettre un identifiant numérique.

2. Système de table de cuisson (1) selon la revendication 1, **caractérisé en ce que** le support d'aliments à cuire (3) présente une ouverture d'entrée des vapeurs de cuisson (11) qui le traverse.

3. Système de table de cuisson (1) selon la revendication 1 ou 2, **caractérisé en ce que** la forme d'énergie d'entrée (15) d'au moins un des convertisseurs d'énergie (4) est l'énergie électrique.

4. Système de table de cuisson (1) selon l'une quelconque des revendications 1 à 3, **caractérisé en ce que** la forme d'énergie de sortie d'au moins un des convertisseurs d'énergie (4) est le rayonnement thermique.

5. Système de table de cuisson (1) selon l'une quelconque des revendications 1 à 4, **caractérisé en ce que** la forme d'énergie de sortie (16) d'au moins un des convertisseurs d'énergie (4) est un rayonnement électromagnétique basse fréquence.

6. Système de table de cuisson (1) selon l'une quelconque des revendications 1 à 5, **caractérisé en ce que** dans une zone avant sont disposés exclusivement des convertisseurs d'énergie (4) dont la forme d'énergie de sortie (16) est un rayonnement électromagnétique à basse fréquence.

7. Système de table de cuisson (1) selon l'une quelconque des revendications 1 à 6, **caractérisé en ce que** le support d'aliments à cuire (3) est conçu comme une plaque en vitrocéramique.

8. Système de table de cuisson (1) selon l'une quelconque des revendications 1 à 7, **caractérisé en ce que** le support d'aliments à cuire (3) présente une interface utilisateur (8) intégrée pour la commande des convertisseurs d'énergie (4).

9. Système de table de cuisson (1) selon l'une quelconque des revendications 1 à 8, **caractérisé en ce que** les convertisseurs d'énergie (4) présentent chacun un moyen de raccordement (24) de conception identique pour le raccordement au dispositif de commande (10).

10. Système de table de cuisson (1) selon l'une quelconque des revendications 1 à 9, **caractérisé en ce que** l'interface utilisateur (8) est configurée de manière à s'adapter automatiquement aux convertisseurs d'énergie (4) effectivement connectés au dispositif de commande (10).

11. Système de table de cuisson (1) selon l'une quelconque des revendications 1 à 10, **caractérisé en ce que** les convertisseurs d'énergie (4) présentent chacun un dispositif de fixation de construction identique pour la fixation sur le support d'aliments à cuire (3).

12. Système de table de cuisson (1) selon l'une quelconque des revendications 1 à 11, **caractérisé en ce qu'**il est conçu comme une unité de montage.

13. Système de table de cuisson (1) selon l'une quelconque des revendications 1 à 12, **caractérisé en ce que** le dispositif d'extraction (2) présente une section de canal à dépression (17) et un boîtier de ventilateur (18) qui y est raccordé, dans lequel une distance (D) entre une face inférieure du support d'aliments à cuire (3) et une face inférieure du dispositif d'extraction (2) est inférieure à 260 mm.
